# FASCICULE DE BREVET EUROPEEN

(11) **EP 0 065 605 B1**
(45) Date de publication et mention de la délivrance du brevet: **18.01.1989**
(21) Numéro de dépôt: 81400811.6
(22) Date de dépôt: 22.05.1981
(51) Int. Cl.: G07F 17/12

(54) **Système de compartiments verrouillables commandés par microprocesseur**
Mikroprozessorgesteuertes Schliessfachsystem
Locker system controlled by a microprocessor

(43) Date de publication de la demande: 01.12.1982
(73) Titulaire: MORS, F-75008 Paris (FR)
(72) Inventeur: Canino, André, F-94260 Fresnes (FR); Harmand, Jean-Paul, F-78320 Le Mesnil Saint Denis (FR); Gouin, Jean-Louis, F-92160 Antony (FR)
(74) Mandataire: Lhuillier, René

(56) Documents cités:
- EP-A- 0 006 403
- DE-A- 2 700 631
- DE-A- 2 922 262
- DE-A- 2 938 398
- FR-A- 1 566 794
- US-A- 3 952 850

## Description

La présente invention concerne un dispositif de rangement comprenant une pluralité de casiers disposés selon plusieurs colonnes, chaque colonne comportant plusieurs casiers superposés, une unité de commande comprenant un _microprocesseur raccordé par un système électronique d'entrée/sortie à des serrures d'ouverture et der fermeture des casiers à commande électrique, à des boutons, à des voyants, à un distributeur de tickets équipé d'un massicot, à un vérificateur-rendeur de monnaie, et à une caisse de sécurité. Un tel dispositif est connu du document EP-A-0 006 403.

Le problème posé consiste à garantir pendant une période de temps donnée et contre une certaine somme de monnaie, la mise en sécurité de biens déposés par un usager dans un casier, et de les lui rendre lorsqu'il le souhaite. Les réalisations techniques permettant de résoudre ce problème doivent tenir compte de 3 paramètres importants:
1) Faible cout d'investissement: le prix de l'appareil, qui est destiné à être installé en grande quantité doit être très faible.
2) Faible cout d'exploitation: le coût de l'exploitation doit être réduit au minimum. Les interventions de rechargement des monnayeurs, les interventions de relevé de caisse, les interventions nécessaires lors de la perte de clefs doivent être réduites au minimum.
3) Facilite d'utilisation: il est fondamental qui les habitudes et les réflexes de l'usager soient préservés, en particulier:
   a- c'est l'usager qui doit choisir son casier (et non le système qui choisit pour l'usager). En effet, en fonction de la taille de ses bagages, en fonction de la taille de l'usager lui-même, ce dernier choisira instinctivement le casier qui lui demandera le moins d'effort pour déposer ses biens. Pour les systèmes dans lesquels le processeur de commande attribue son casier à l'usager, la simulation a montré que celui-ci est totalement désorienté et que sa première opération est de déposer ses bagages dans un casier qui n'est jamais celui que le processeur lui indiquera.
   b- Les opérations de dépôt et d'ouverture de casier doivent être rapides. En effet, en particulier dans le cas des consignes de gare, l'usager est toujours pressé de récupérer son bien avant le départ d'un train. La simulation a montré que les systèmes à serveur unique desservant un grand nombre de casiers (type 2 ci-dessous) conduisent à la création de files d'attente devant l'appareil, induisant des situations conflictuelles entre usagers ou des réflexes d'anxiété pour les usages désirant retirer rapidement leur bien et se trouvant bloqués dans une file d'attente. Il est donc impératif que le système évite la création de files d'attente..
   c- Les opérations de dépôt et de retrait des biens doivent être très simples et aussi proches que possible des systèmes de type 1 ci-dessous.

Les dispositifs connus à ce jour sont de deux types.

Type 1-Système de casiers verrouillables, par module vertical de 4 casiers dont le verrouillage est assuré par une serrure de sécurité à clef, chaque serrure possédant une variure unique et une clef unique. Ces systèmes respectent les intérêts de l'investisseur et ceux de l'usager, mais pas ceux de l'exploitant. En effet, à chaque fin de période d'occupation allouée, si le client n'a pas retiré ses biens lui-même, les biens sont retirés par un préposé qui doit alors changer la serrure. Il en est de même si le client égare sa clef. Or, les serrures de sécurité à variure unique sont des dispositifs très coûteux. Il en résulte des coûts d'exploitation exhorbitants.

Type 2-Système de casiers verrouillables commandés par un processur centralisé assurant les fonctions de dépôt et de retrait de biens, délivrant des tickets à piste magnétique, ou des badges magnétiques en guise de clef, et desservant un grand nombre de casiers (documents DE-A-2.700.631 et EP-A-0 006 403).

Cependant les dispositifs type 2 ne respectent pas l'intérêt des usagers, car
1) ils sont basés sur le principe des serveurs uniques ce qui engendre des files d'attente anxiogènes,
2) ils imposent à l'usager l'utilisation d'un casier choisi par le processeur selon un algorithme qui ne peut tenir compte des paramètres anthropomorphiques de l'usager,
3) ils imposent une séquence d'opérations totalement inhabituelles pour l'usager.

L'invention a été étudiée pour résoudre le problème en préservant les intérêts de l'investisseur, de l'expoitant et de l'usager. Selon l'invention, le dispositif de rangement décrit au début de l'exposé comprend autant d'unités de commande qui de colonnes de casiers, chaque casier comportant un voyant pour visualiser sont état libre ou occupé et un bouton pour permettre sa sélection par un utilisateur, en ce que ledit distributeur de tickets comprend une imprimante pour imprimer des données sur les tickets, en ce que chaque unité de commande comprend des roues codeuses pour identifier chaque casier par rapport aux autres casiers de la colonne et à tous les casiers des autres colonnes, un clavier alpha-numérique à touches permettant à l'utilisateur d'envoyer des données dans l'unité de commande en vue de l'ouverture du casier une fois que celui-ci a été rempli, et en ce que le dispositif de rangement comprend en outre un dispositif d'alarme anti-effraction.

Avantageusement les roues codeuses sont agencées pour envoyer dans l'unité de commande un numéro prédéterminé d'identification de la colonne considérée, l'unité de commande étant agencée pour générer une suite unique de numéros d'identification des casiers de la colonne à partir dudit numéro d'identification de colonne.

Avantageusement chaque casier comporte un bouton-poussoir à voyant lumineux incorporé assurant les fonctions de visualisation et de sélection susdites.

Avantageusement chaque unité de commande comprend un afficheur alpha-numérique.

Avantageusement, le dispositif comprend un commutateur pour envoyer dans l'unité de commande à partir dudit clavier alpha-numérique, dans un cas une donnée autorisant l'ouverture d'un casier, et dans un autre cas une donnée permettant la sélection d'une fonction de maintenance prévue dans l'unité de commande.

Il s'agit d'un système décentralisé et modulaire permettant à l'usager de choisir lui-même son casier, de payer une certaine somme d'argent indiquée par l'automatisme à l'aide d'un monnayeur, de mettre ses biens en sécurité dans un casier qui estverrouillé par le microprocesseur par un système de gâche électrique, de recevoir un ticket de papier sur lequel sont imprimés en clair le lieu, la date et l'heure du dépôt, le numéro de casier choisi par l'usager, un code secret unique qui servira au retrait, diverses autres informations de nature publicitaire ou promotionnelle et le mode d'emploi du système; puis lors du retrait, le système permet à l'usager de composer son code secret sur un clavier et, s'il est reconnu, d'ouvrir son casier pour récupérer ses biens.

Le système se présente sous forme d'une colonne de 4 casiers métalliques à laquelle sont associés, sur la partie droite de la face avant, les dispositifs permettant la réalisation des opérations indiquées ci-dessus. La conception modulaire du système lui permet d'être installé en quantités importantes en un même lieu et annule toute possibilité de création de file d'attente.

Les système est en outre doté de micropro- grammes que seul un préposé à l'entretien peut appeler à l'aide du clavier déjà mentionné, et qui servent aux opérations de condamnation de casier, d'ouverture pour vérification de police, d'ouverture d'urgence, de relevé de la caisse et de statistiques, de changement de tarification et à l'auto diagnostic.

Les dessins figures 1 et 2, illustrent l'aspect extérieur et intérieur du système de casiers verrouillables:
Figure 1: ce dessin montre l'aspect général d'une colonne de 4 casiers.
Figure 2: ce dessin détaille le panneau de contrôle disponible à l'usager
Figure 3: ce dessin montre le diagramme général de l'électriquement de commande à microprocesseur.

Le système, tel que présente sur la Figure 1, se compose d'une armoire métallique offrant quatre casiers de taille identique ou différente (1) destinés au logement des biens du client. Un bouton poussoir à voyant lumineux coloré incorporé (2) est associé à chaque casier. Ce voyant lumineux indique dans quel état se trouve le casier:
Voyant éteint=casier indisponible
Voyant allumé=casier libre
Voyant clignotant=casier ayant dépassé la période d'utilisation permise.

Les boutons poussoirs (2) servent à l'usager à manifester son désir d'utiliser un casier et indiquent au microprocesseur quel casier a été choisi. Un usager qui se présente pour un dépôt de biens, repère donc un casier libre en examinant les voyants allumés et appuie sur le bouton correspondant. A ce moment, une indication apparaît sur l'afficheur alpha-numérique (5): c'est le prix à payer pour obtenir le verrouillage du casier choisi. L'usager introduit alors ses pièces de monnaie dans la fente (4) du monnayeur (13). L'afficheur alpha-numérique (5) se décrémente de la valeur de la pièce, indiquant ainsi le solde à payer et ainsi de suite jusqu'à ce que ce solde soit nul. Au cas où l'usager introduit plus d'argent que nécessaire, l'afficheur alpha-numérique (5) indique alors le trop perçu qui est rendu au client. La monnaie introduite est mise sous séquestre jusqu'à ce que le solde soit nul. A tout moment, l'usager peut changer d'avis, annuler ses opérations et récupérer sa monnaie en appuyant sur le bouton d'annulation (3). De même le microprocesseur annulera de lui-même les opérations et rendra la monnaie si il s'écoule plus de 30 secondes entre 2 introductions de pièces de monnaie dans la fente (4).

Dès que le solde à payer est devenu nul, le microprocesseur active la gâche électrique du casier sélectionné, le client peut alors ouvrir la porte (1) pour déposer ses bagages, si ce n'est déjà fait, et la refermer en appuyant à fond, ce qui la verrouille définitivement. En même temps, le microprocesseur (21) imprime un ticket de papier ou de carton (16), à l'aide d'une imprimante (14) se trouvant derrière le panneau de service. Sur ce ticket, qui est découpé automatiquement par un massicot (15), se trouvent imprimés en clair, le nom du lieu, l'heure et la date de dépôt des biens, le numéro du casier choisi, ainsi qu'un code unique. Ce ticket tombe dans une sébille (11) avec, si nécessaire le trop perçu de monnaie, pendant que le voyant (6) se met à clignoter rappelant à l'usager qu'il doit prendre son ticket et sa monnaie. Le microprocesseur éteint alors le voyant lumineux (2) correspondant au casier maintenant verrouillé.

Le code dont il est fait mention ci-dessus est généré à l'aide de la date, de l'heure maintenue par le microprocesseur et d'autres informations obtenues par un algorithme mathématique. Il contient un nombre variable de digit dont le dernier est une clef de contrôle. Il est mis en mémoire dans le microprocesseur. Ceci termine une opération de dépôt de bien.

Lorsqu'un usager désire retirer ses biens, deux situations peuvent se présenter:
1 ) Ce retrait s'effectue dans la "periode", c'est-à-dire dans la tranche de temps maximale permise. Dans ce cas, le voyant lunineux (2) est éteint. Le client frappe le code qui lui a été donné sur son ticket à l'aide du clavier (9) mis à sa disposition sur le panneau de service. Pour éviter les erreurs, chaque touche frappée est affichée aussitôt sur l'afficheuralpha-numérique (5). Cependant, en cas d'erreur, l'usager peut appuyer sur la touche spéciale (10) qui permet d'annuler l'entrée du code, et recommencer l'opération. Si le code est reconnu par le micro-ordinateur, ce dernier déverrouille la gâche électrique. La porte peut alors être ouverte pour le retrait des biens. En même temps, un voyant (7) s'allume, indiquant à l'usager qu'il' peut retirer ses biens. Le microprocesseur rallume le bouton lumineux (2) correspondant au casier libéré.
   Si le code n'est pas reconnu, le voyant lumineux (8) se met à clignoter, indiquant au client de s'adresser au préposé, car soit il s'agit d'une tentative de retrait illicite, soit le casier a été vidé par le préposé à l'expiration de la période et réoccupé depuis par un autre client, soit une panne s'est déclarée dans le système.
2) Ce retrait s'effectue après la "periode". Dans ce cas, à l'expiration de la période, le voyant lumineux (2) s'est mis à clignoter. Le préposé doit alors vider la casier et déposer les biens au consignage manuel.
   S'il ne le fait pas, le voyant lumineux (2) reste clignotant. Un client qui tente de frapper son code au clavier est alors dirigé sur le préposé à l'aide du voyant lumineux (8). Le client peut à tout moment annuler la frappe de son code à l'aide de la touche d'annulation (10). De même le microprocesseur annulera automatiquement l'opération s'il s'écoule plus de 10 secondes entre la frappe de 2 touches. Ceci termine une opération de retrait.

La Figure 1 montre en outre la caisse de sécurité (12) dans laquelle tombent les pièces de monnaie et que le préposé peut relever périodiquement.

La Figure 2 montre le détail des dispositifs à l'usage de l'usager sur le panneau de service. On y reconnaît les quatre boutons poussoirs lumineux de sélection (2), la fente d'introduction des pièces (4), l'annulateur de paiement (3), l'afficheur alpha-numérique (5), les voyants indicateurs (6-7-8), le clavier (9), la touche d'annulation (10), la sébille de remboursement et délivrance de ticket (11).

La figure 3 montre le diagramme de l'électronique de contrôle du système. On y distingue le microprocesseur (21) du type à mémoire ROM intégrée, contenant le logiciel nécessaire à la réalisation de la fonctionnalité revendiquée dans la présente invention, le clavier d'entrée des codes (9), les afficheurs alpha-numérique (5), l'interface du monnayeur (13), l'interface de commande de l'imprimante (14) et du massicot (15), l'interface de puissance (17) permettant la commande des voyants et des gâches électriques (18), une interface de télécommunication série synchrone ou asynchrone à la norme V 24 (19), permettant de connecteur ce système à d'autres systèmes informatiques à travers les lignes téléphoniques (20), et des roues codeuses (22) permettant d'afficher un numéro N propre à la colonne de casiers permettant au microprocesseur de générer des numéros uniques de casiers 1 selon la formule: 4N+I, 1=1, 2, 3 ou 4.

Avec 2 roues codeuses hexadécimales, on peut ainsi installer 16x16x4=1 024 casiers en un même lieu.

Le Bus d'entree/sortie général (23) du microprocesseur permet l'extension aisée du système.

Le système peut être utilisé par les préposés à l'entretien pour réaliser des opérations particulières. Dans ce cas, le préposé doit basculer un commutateur (24) placé à l'intérieur du panneau de commande (et donc innaccessible aux clients). Dès que le micro-ordinateur a reconnu ce basculement, tout le dialogue avec le préposé se fait à l'aide du clavier. Celui-ci, frappe un numéro sur le clavier, numéro correspondant au service désiré. Le micro-ordinateur a été programmé pourfournir les services suivants.

Toute 0=Auto-test, suite de programmes s'en- chainant les uns les autres et testant successivement, les voyants lumineux, les afficheurs alphanumériques, le monnayeur, l'imprimante, le massicot, les roues codeuses,
Touche 1=Condamnation d'un casier,
Touche 2=Vidage d'un casier et remise en service,
Touche 3=Ouverture d'un casier puis referme- ture,
Touche 4=Ouverture generale d'une colonne et remise en service des 4 casiers,
Touche 5=Releve de caisse et statistiques,
Touche 6=Changement de tarification,
Touche 7=Mise a Îa date et a l'heure.

Le système restera en mode "préposé" jusqu'à ce que le commutateur ait été basculé à noveau en position de service normale.

Lors des fonctions numéro 2 Vidage d'un casier et remise en service, et numéro 4 Ouverture generale le système délivre au préposé un ticket identique à celui délivré au client lors du dépôt de ses biens. Ainsi les biens de l'usager restent identifiés. Lorsque l'usager se présentera au consignage manuel pour retirer ses biens, le préposé pourra comparer les deux tickets qui devront être identiques, évitant ainsi tout risque de vol ou de fraude ou de malveillance.

De même, lors de l'opération numéro 4 Releve de caisse et statistiques le système délivre un ticket imprimé indiquant le cumul théorique de la caisse à des fins de vérification comptable, ainsi qu'un certain nombre de statistiques sur les nombres ettemps d'occupation des casiers depuis le dernier relevé. Ces statistiques permettent d'op- timser le nombre de casiers en fonction de la fréquentation du lieu d'installation, et donc de diminuer les investissements nécessaires tout en maximisant le chiffre d'affaire.

Le micro-ordinateur peut être programmé pour dialoguer à travers l'interface de télécommunication (19), avec un ordinateur (ou un micro-ordinateur) à travers des lignes téléphoniques. Il peut donc se comporter comme un périphérique d'ordinateur. Ceci est particulièrement utile dans le cas ou un nombre important de casiers sont installés dans un même lieu; on peut alors surveiller tout le parc de casiers à partir d'un point central, et obtenir en temps réel, des informations sur le contenu des caisses, sur les statistiques d'occupation, etc., ou faire de la télésurveillance.

Il est également possible à l'aide de lignes téléphoniques multipoints, de connecter les systèmes entre eux en réseaux et de les faire s'entre surveiller.

Le système de casiers verrouillables commandé par un microprocesseur intégré peut être utilisé dans tous les cas où il est nécessaire de mettre des biens en lieu sur, pendant une certaine période de temps contre l'acquittement d'une redevance. Ceci concerne en particulier les systèmes de consignage dans les gares ferroviaires, les aéroports, les terrains de sports, les gymnases, les piscines, les centres commerciaux, les grands magasins, les bandques, les usines etc.

## Revendications

1. Dispositif de rangement comprenant une pluralité de casiers (1) disposés selon plusieurs colonnes, chaque colonne comportant plusieurs casiers superposés, une unité de commande comprenant un microprocesseur raccordé par un système électronique d'entrée/sortie à des serrures d'ouverture et de fermeture des casiers à commande électrique, à des boutons (2), à des voyants (6, 7, 8), à un distributeur de tickets (14) équipé d'un massicot (15), à un vérificateur-rendeur de monnaie (13), et à une caisse de sécurité (12), caractérisé en ce qu'il comprend autant d'unités de commande que de colonnes de casiers, chaque casier comportant un voyant pour visualiser son état libre ou occupé et un bouton pour permettre sa sélection par un utilisateur, en ce que ledit distributeur de tickets comprend une imprimante pour imprimer des données sur les tickets, en ce que chaque unité de commande comprend des roues codeuses (22) pour identifier chaque casier par rapport aux autres casiers de la colonne et à tous les casiers des autres colonnes, un clavier alpha-numérique à touches (9) permettant à l'utilisateur d'envoyer des données dans l'unité de commande en vue de l'ouverture du casier une fois que celui-ci a été rempli, et en ce que le dispositif de rangement comprend en outre un dispositif d'alarme anti-effraction.

2. Dispositif selon la revendication 1, dans lequel les roues codeuses (22) sont agencées pour envoyer dans l'unité de commande un numéro prédéterminé d'identification de la colonne considérée, l'unité de commande étant agencée pour générer une suite unique de numéros d'identification des casiers de la colonne à partir dudit numéro d'identification de colonne.

3. Dispositif selon la revendication 1 ou la revendication 2, dans lequel chaque casier comporte au bouton-poussoir (2) à voyant lumineux incorporé assurant les fonctions de visualisation et de sélection susdites.

4. Dispositif selon l'une quelconque des revendications précédentes, dans lequel chaque unité de commande comprend un afficheur alpha-numérique (5).

5. Dispositif selon l'une quelconque des revendications précédentes, qui comprend un commutateur (24) pour envoyer dans l'unité de commande à partir dudit clavier alpha-numérique (9), dans un cas une donnée autorisant l'ouverture d'un casier, et dans un autre cas une donnée permettant la sélection d'une fonction de maintenance prévue dans l'unité de commande.

## Patentansprüche

1. Vorrichtung mit zahlreichen Schliessfächern (1), die in mehreren Saülen angeordnet sind, wobei jede Saüle mehrere übereinander angeordnete Schliessfächer aufweist, mit einer Steuereinheit, die einen Mikroprozessor aufweist, der durch ein elektronisches Ein-/Ausgabesystem verbunden ist mit elektrisch zu steuernden Schlössern zum Öffnen und Schliessen der Schliessfächer, mit Knöpfen (2), mit Sichtfenstern (6, 7, 8), mit einem Karten-Verteiler (14), der einen Papierschneider (15) aufweist, mit einem Gerät (13), das die eingegebenen Münzen prüft und Geld rückgibt, und mit einer Sicherheitskasse (12) dadurch gekennzeichnet, dass er ebensoviel Steuereinheiten wie Schliessfach Säulen aufweist, dass jedes Schliessfach ein Sichtfenster hat, um seinen freien oder versetzten Zustand anzuzeigen und einen Knopf, um einem Benutzer die Auswahl zu gestatten, und dass der gennante Kartenverteiler einen Drucker aufweist, um Daten auf die Karten zu drucken, und dass jede Steuereinheit Kodierräder (22) aufweist, um jedes Schliessfach gegenüber anderen Schliessfächern der Säule und gegenüber allen Schliessfächern der anderen Säulen zu identifizieren, dass ausserden ein alpha-numérisches Tastenfeld (9) vorgesehen ist, das so gestaltet ist, dass der Benutzer Daten in die Steuereinheit im Hinblick auf die Öffnung des Schliessfaches eingeben kann, nachdem dieses gefüllt worden ist, und dass die Vorrichtung ausserdem eine Einbruch-Alarmanlage aufweist.

2. Vorrichtung nach Anspruch 1, bei der die Kodierräder (22) derart angeordnet sind, dass sie der Steuereinheit eine vorgegebene Identifizierungsnummer für die in Betracht gezogene Säule eingeben, wobei die Steuereinheit ihrerseits so beschaffen ist, dass sie eine einzige Folge von Zahlen zur Identifizierung der Schliessfächer der Säule ausgehend von der genannten Identifizierungsnummer der Säule erzeugt.

3. Vorrichtung nach Anspruch 1 oder 2, bei der jedes Schliessfach einen Druckknopf (2) mit eingebautem Leuchtfenster aufweist zur Gewährleistung der Funktionen der oben genannten Sichbarmachung und Auswahl.

4. Vorrichtung nach einem der vorhergehenden Ansprüche, bei der jede Steuereinheit einen alpha-numerischen Anzeiger (5) aufweist.

5. Vorrichtung nach einem der vorhergehenden Ansprüche, wobei die einen Umschalter (24) aufweist, um ausgehend von dem genannten alpha-numerischen Tastenfeld (9) Signale zu der Steuereinheit zu senden, wobei im einen Fall ein Signal gesendet wird, das die Öffnung eines Schliessfaches gestattet, und im anderen Fall ein Signal, das die Auswahl einer in der Steuereinheit vorgesehenen Instandhaltungsfunktion gestattet.

## Claims

1. Racking device comprising a plurality of lockers (1) arranged over several columns, each column comprising several superimposed lockers, a control unit comprising a micro-processor connected via an electronic entry/exit system to the opening and closing locks for the lockers by electrical control, to buttons (2), to indicators (6, 7, 8), to a ticket distributor (14) provided with a cutter (15), to a cash checking unit (13) and to a safe box (12), characterised in that it comprises as many control units as there are columns of lockers, each locker comprising an indicator to show its free or used state and a button to permit its selection by a user, in that the said ticket distributor comprises a printer for printing data on the tickets, in that each control unit comprises code wheels (22) for identifying each locker with respect to the other lockers of the column and to all of the lockers of the other columns, an alphanumeric touch key pad (9) permitting the user to input data into the control unit with a view to opening the locker once this has been filled, and in that the racking device comprises in addition an anti-burglar alarm device.

2. Device according to claim 1 in which the code wheels (22) are arranged to feed into the control unit a predetermined identity number for the column in question, the control unit being arranged to generate a unique sequence of identification numbers of the lockers in the column starting from said identification number of the column.

3. Device according to claim 1 or claim 2 in which each locker comprises a push button (2) with an incorporated luminous indicator ensuring the above mentioned functions of visualisation and selection.

4. Device according to anyone of the preceding claims in which each control unit comprises an alphanumeric display (5).

5. Device according to any one of the preceding claims which comprises a switch (24) to send to the control unit starting from the said alphanumeric keyboard (9) in one case data authorising the opening of a locker and in another case data permitting the selection of a maintenance function provided in the control unit.
